# FASCICULE DE BREVET EUROPEEN

(11) **EP 0 740 979 B1**
(45) Date de publication et mention de la délivrance du brevet: **08.09.1999**
(21) Numéro de dépôt: 96400919.5
(22) Date de dépôt: 29.04.1996
(51) Int. Cl.: B24B 13/005

(54) **Pré-molette pour le glantage d'une lentille optique, et procédé de mise en oeuvre d'un bloc de préhension comportant cette pré-molette.**
Aufnahmewerkzeug zum Bearbeiten von optischen Linsen und Verfahren zu dessen Handhabung
Blocking tool for machining optical lenses and the process for using it

(30) Priorité: 03.05.1995 FR 9505278
(43) Date de publication de la demande: 06.11.1996
(73) Titulaire: ESSILOR INTERNATIONAL (Compagnie Générale d'Optique), F-94220 Charenton-le-Pont (FR)
(72) Inventeur: Moreau, Jacques, 77176 Savigny le Temple (FR); Perrin, Jean, 94520 Mandres les Roses (FR)
(74) Mandataire: CABINET BONNET-THIRION

(56) Documents cités:
- EP-A- 0 567 894
- EP-A- 0 615 814
- FR-A- 1 541 963
- US-A- 1 952 373

## Description

La présente invention concerne d'une manière générale le glantage d'une lentille optique, c'est-à-dire l'établissement sur celle-ci d'un bloc de préhension propre à permettre de la caler en rotation sur un outil d'entraînement lors de son usinage.

Elle vise plus particulièrement, mais non nécessairement exclusivement, le cas d'une lentille ophtalmique.

Pour l'usinage d'une quelconque des faces d'une telle lentille ophtalmique à sa configuration définitive, qu'il s'agisse de son ébauchage ou qu'il s'agisse de son doucissage ou de son polissage, il est nécessaire d'établir, sur l'autre des faces de cette lentille ophtalmique, un bloc de préhension, pour que, par l'outil d'entraînement d'une machine appropriée à cet effet, elle puisse être maintenue en application contre l'outil de surfaçage correspondant.

Initialement, ce bloc de préhension a été rapporté par de la poix sur la lentille ophtalmique.

Il a ensuite été proposé de le réaliser in situ, par coulée d'un métal à bas point de fusion, en pratique un mélange de plomb et de cadmium, susceptible d'assurer l'adhérence nécessaire tout en pouvant ensuite être aisément éliminé.

Jusqu'à un passé assez récent, il a été proposé de réaliser d'un seul tenant ce bloc de préhension.

Une telle disposition présentait de nombreux inconvénients.

Tout d'abord, elle nécessitait un volume de métal important, et, donc, un temps de coulée relativement long.

En outre, du fait de l'importance de la masse de métal à température de fusion appliquée à la lentille ophtalmique, le choc thermique dont était l'objet celle-ci était relativement important.

Enfin, et surtout, compte tenu de l'épaisseur même de cette masse de métal, il se créait fréquemment au refroidissement, entre la lentille ophtalmique et le bloc de préhension, dans la zone centrale de celui-ci, un certain vide, qui, d'une part, conduisait à une dégradation de la tenue du bloc de préhension sur la lentille ophtalmique, au détriment du calage en rotation recherché, et qui, d'autre part, induisait par aspiration une certaine déformation élastique de la lentille ophtalmique, en sorte que, lorsque, une fois détachée, cette lentille ophtalmique reprenait sa configuration initiale, sa face usinée ne présentait pas nécessairement toute la précision souhaitable.

Pour minimiser, sinon annuler, ces inconvénients, il a été proposé de réduire l'épaisseur de la masse de métal à mettre en oeuvre, en réduisant cette masse à un simple matelas de jonction interposé entre la lentille ophtalmique et une pièce préfabriquée, qui, par référence à la molette en bois sur laquelle on plaçait autrefois une lentille ophtalmique pour la travailler, est usuellement appelée pré-molette.

C'est le cas, par exemple, dans la demande de brevet européen No 0 567 894.

La pré-molette mise en oeuvre comporte, globalement, d'une part, une embase, par laquelle elle est destinée à être calée en rotation sur la lentille ophtalmique à usiner, par l'intermédiaire, donc, d'un matelas de jonction en métal à bas point de fusion fondu in situ, et, d'autre part, une superstructure, par laquelle elle est apte à être coiffée par un outil d'entraînement.

Cette pré-molette peut avantageusement resservir successivement pour de nombreuses lentilles ophtalmiques.

Mais, à ce jour, elle forme par elle-même la portée, en pratique cylindrique, sur laquelle intervient l'outil d'entraînement pour enserrer l'ensemble.

Il en résulte inévitablement une usure progressive de cette pré-molette au fur et à mesure de ses utilisations.

Cette usure est en pratique incompatible avec les contraintes de précision d'usinage à respecter pour les lentilles ophtalmiques traitées.

En outre, le plus souvent, et c'est le cas dans la demande de brevet européen mentionnée ci-dessus, la pré-molette est creuse, et, l'arrivée du métal en fusion se faisant par l'évidement qu'elle présente axialement, seul intervient en pratique pour le calage en rotation du matelas de jonction obtenu un nombre limité d'ergots formés à la faveur de trous borgnes prévus en creux à cet effet sur la surface inférieure de l'embase.

Le calage en rotation du matelas de jonction, et donc de la lentille ophtalmique, sur la pré-molette s'en trouve relativement incertain, au risque d'une imprécision dans le maintien de la lentille ophtalmique lors de son usinage, et, donc, là encore, au détriment de l'exactitude de la surface usinée.

En outre, l'arrivée centrale du métal fondu soumet inévitablement la lentille ophtalmique à des contraintes non négligeables dans la zone même de cette lentille ophtalmique qui est la plus critique pour elle.

La présente invention a d'une manière générale pour objet une disposition permettant d'éviter ces inconvénients.

De manière plus précise, elle a tout d'abord pour objet une pré-molette pour le glantage d'une lentille optique, du genre comportant, d'une part, une embase, par laquelle elle est destinée à être calée en rotation sur la lentille optique à usiner, par l'intermédiaire d'un matelas de jonction en métal à bas point de fusion fondu in situ, et, d'autre part, une superstructure, par laquelle elle est apte à être coiffée par un outil d'entraînement, cette pré-molette étant d'une manière générale caractérisée en ce que son embase est périphériquement en retrait vis-à-vis de sa superstructure.

Grâce à une telle disposition, il est avantageusement possible de permettre au matelas de jonction de former autour de l'embase de la pré-molette une portée propre à l'emprise de l'outil d'entraînement.

De ce point de vue, la présente invention a encore pour objet un procédé de mise en oeuvre d'un bloc de préhension comportant cette pré-molette, qui est du genre suivant lequel on établit entre cette pré-molette et la lentille optique à équiper, pour son calage en rotation sur celle-ci, un matelas de jonction en métal à bas point de fusion fondu in situ, et qui est d'une manière générale caractérisé en ce qu'il est fait en sorte que ce matelas de jonction enserre périphériquement l'embase de la pré-molette en formant annulairement autour de cette embase une portée propre à l'emprise de l'outil d'entraînement.

Ainsi, suivant l'invention, cette emprise est reportée de la pré-molette au matelas de jonction.

La pré-molette s'en trouve avantageusement ménagée, et, moins sujette à usure, elle peut servir un plus grand nombre de fois sans que les conditions de surfaçage des lentilles optiques successivement traitées s'en trouvent compromises.

En outre, le fait que, suivant l'invention, le matelas de jonction enrobe l'embase de la pré-molette est avantageusement favorable à un bon ancrage de ce matelas de jonction sur cette pré-molette, et, donc, par le calage en rotation qui en résulte, à un bon maintien de la lentille optique au cours de son surfaçage, au bénéfice, là encore, de la précision de la surface usinée.

En effet, cet ancrage peut avantageusement se faire sur la surface latérale de l'embase, qui, d'une part, est, d'une manière générale, plus étendue que sa surface inférieure, et qui, d'autre part, est en tout point à distance plus grande de l'axe de l'ensemble, au bénéfice de l'efficacité en couple des points d'ancrage correspondants.

Pour favoriser cet ancrage, l'embase de la pré-molette suivant l'invention comporte, en creux, sur sa surface latérale, au moins une entaille, et, préférentiellement, plusieurs entailles réparties circulairement.

Enfin, le fait que, suivant l'invention, le matelas de jonction enserre l'embase de la pré-molette se conjugue avantageusement avec une arrivée périphérique du métal fondu, ce qui épargne avantageusement la zone centrale de la lentille optique traitée, en réduisant les risques d'un développement intempestif de contrainte dans celle-ci.

Les caractéristiques et avantages de l'invention ressortiront d'ailleurs de la description qui va suivre, à titre d'exemple, en référence aux dessins schématiques annexés sur lesquels :
la figure 1 est, avec un arrachement local, une vue de côté d'une lentille optique équipée d'un bloc de préhension mettant en oeuvre une pré-molette suivant l'invention ;
la figure 2 est, à échelle différente, une vue en perspective de cette pré-molette ;
la figure 3 en est, à échelle supérieure, une vue en coupe axiale, suivant la ligne III-III de la figure 2 ;
la figure 4 en est, à l'échelle de la figure 3, une vue de côté, suivant la flèche IV de cette figure 3 ;
la figure 5 est une vue en coupe axiale illustrant le procédé de mise en oeuvre de la pré-molette suivant l'invention ;
la figure 6 est une vue en coupe axiale analogue à celle de la figure 3, pour une variante de réalisation de cette pré-molette.

Tel qu'illustré, schématiquement, sur la figure 1, il s'agit, globalement, d'assurer le glantage d'une lentille optique 10 à usiner, c'est-à-dire d'équiper cette lentille optique 10 d'un bloc de préhension 11 propre à permettre à un outil d'entraînement 12 de l'appliquer à une meule 13 ou à tout autre outil propre au surfaçage recherché.

Sur la figure 1, il a été supposé que la face 14 à usiner de la lentille optique 10 en était la face concave, et cela est le cas le plus usuel lorsque cette lentille optique 10 est une lentille ophtalmique.

L'outil d'entraînement 12 et la meule 13 étant bien connus par eux-mêmes, et ne relevant pas de la présente invention, ils ne seront pas décrits ici.

Il suffira d'indiquer que, au moins à son extrémité, l'outil d'entraînement 12 est en forme de cloche, de manière à pouvoir coiffer le bloc de préhension 11.

De manière également connue en soi, le bloc de préhension 11 met en oeuvre une pré-molette 15, qui, suivant des dispositions décrites plus en détail ultérieurement, comporte, globalement, d'une part, une embase 16, par laquelle elle est destinée à être calée en rotation sur la lentille optique 10 à usiner, par l'intermédiaire d'un matelas de jonction 17 en métal à bas point de fusion fondu in situ, et, d'autre part, une superstructure 18, par laquelle elle est apte à être coiffée par l'outil d'entraînement 12.

Globalement, également, la pré-molette 15 est une pièce de révolution, d'axe A schématisé en traits interrompus sur les figures.

Dans les formes de réalisation représentées, la surface latérale 20 de la superstructure 18 de la pré-molette 15 est globalement tronconique, en allant en convergeant en direction de sa surface supérieure 21.

Conjointement, cette surface supérieure 21 est plane, en s'étendant sensiblement perpendiculairement à l'axe A, et la superstructure 18 présente, en creux sur cette surface supérieure 21, d'une part, axialement, un dégagement 23, qui est entièrement circonscrit annulairement par sa périphérie, et, d'autre part, pour coopération avec l'outil d'entraînement 12, une saignée diamétrale 24, qui, recoupant le dégagement 23, se trouve fractionnée en deux tronçons par celui-ci.

Les dispositions qui précèdent sont bien connues par elles-mêmes, et elles ne seront donc pas décrites plus en détail ici.

Suivant l'invention, l'embase 16 de la pré-molette 15 est périphériquement en retrait vis-à-vis de sa superstructure 18, de manière à permettre au matelas de jonction 17 de former autour d'elle, tel que représenté en trait continu sur la figure 1 et tel que schématisé en traits interrompus sur la figure 3, une portée 25 propre à l'emprise de l'outil d'entraînement 12.

En pratique, cette portée 25 est une portée cylindrique de section transversale circulaire centrée sur l'axe A.

En pratique, également, la surface latérale 26 de l'embase 16 forme avec la surface latérale 20 de la superstructure 18 une arête 27, et c'est à compter de cette arête 27 que s'étend la portée 25.

Dans la forme de réalisation représentée, la surface latérale 26 de l'embase 16 comporte, à compter de l'arête 27, un premier tronçon 26A, qui est globalement tronconique, et qui va en convergeant en direction de sa surface inférieure 28, et un deuxième tronçon 26B, qui est également globalement tronconique, mais qui, au contraire du premier, va en divergeant en direction de la surface inférieure 28.

En pratique, dans cette forme de réalisation, la surface latérale 26 de l'embase 16 comporte un troisième tronçon 26C, qui est globalement cylindrique, en s'étendant périphériquement suivant une circonférence de diamètre inférieur à celui de la circonférence suivant laquelle s'étend l'arête 27, et qui, axialement, s'étend jusqu'à la surface inférieure 28.

Il résulte de la configuration que présente ainsi la surface latérale 26 de l'embase 16 que cette embase 16 est globalement en retrait par rapport à l'arête 27 qu'elle forme avec la superstructure 18, et, donc, par rapport à cette dernière.

Pour favoriser l'ancrage du matelas de jonction 17, et, ainsi, son calage en rotation sur la pré-molette 15, l'embase 16 de cette pré-molette 15 comporte, en creux, sur sa surface latérale 26, au moins une entaille 29.

Préférentiellement, plusieurs entailles 29 sont prévues, en étant convenablement réparties circulairement.

Dans la forme de réalisation représentée, ces entailles 29, toutes identiques entre elles, sont au nombre de quatre, et elles sont globalement disposées en croix autour de l'axe A de l'ensemble.

Parallèlement à cet axe A, chacune des entailles 29 ne prend naissance qu'à distance de l'arête 27 que l'embase 16 forme avec la superstructure 18 et s'étend au contraire jusqu'à la surface inférieure 28 de cette embase 16, en mordant en croissant sur cette surface inférieure 28.

En pratique, dans la forme de réalisation représentée, chacune des entailles 29 est formée par la conjonction de deux surfaces, à savoir, d'une part, une surface plane 30, qui s'étend sensiblement perpendiculairement à l'axe A, à distance de la surface inférieure 28, et, d'autre part, une surface courbe 31, qui, à compter du contour de la surface plane 30, s'étend globalement en biais par rapport à l'axe A et rejoint la surface inférieure 28.

Dans la forme de réalisation plus particulièrement représentée sur les figures 1 à 5, la surface inférieure 28 de l'embase 16 est plate, en s'étendant perpendiculairement à l'axe A.

Conjointement, le dégagement 23 de la superstructure 18 est borgne.

Autrement dit, ce dégagement 23 est fermé à sa base par un fond 32 plein.

Préférentiellement, la pré-molette 15 suivant l'invention comporte un repère d'orientation angulaire 33.

Dans les formes de réalisation représentées, ce repère d'orientation angulaire 33 est formé par une rainure, qui, affectant, en creux, la surface supérieure 21 de la superstructure 18, est écartée, angulairement, de la saignée diamétrale 24 que présente celle-ci.

Mais, en variante, ou en complément, ce repère d'orientation angulaire 33 peut également être formé par une simple rainure affectant localement la surface inférieure 28 de l'embase 16.

Pour la mise en oeuvre d'un bloc de préhension comportant la pré-molette 15 suivant l'invention, il est par exemple procédé comme suit.

Tout d'abord, et tel que représenté sur la figure 5, cette pré-molette 15 est engagée par sa superstructure 18 dans un logement 35 prévu en creux à cet effet à la surface d'une forme de calage 36 légèrement inclinée.

Il est rapporté, ensuite, sur cette forme de calage 36, autour de l'embase 16 de la pré-molette 15, une bague 37 présentant annulairement une empreinte 38, qui est à l'image de la configuration recherchée pour le matelas de jonction 17 à former, et qui communique latéralement avec l'extérieur, à sa partie haute, par un trou de coulée 39.

En variante, cette bague 37 peut faire partie intégrante de la forme de calage 36.

Dans tous les cas, la lentille optique 10 à équiper est ensuite rapportée sur l'ensemble, suivant l'axe A de la pré-molette 15.

Bien entendu, des dispositions, qui relèvent de l'homme de l'art, sont corollairement prises pour le maintien convenable des diverses pièces ainsi en cause.

Enfin, il est assuré, par le trou de coulée 39, le remplissage de l'empreinte 38 de la bague 37 par du métal à bas point de fusion dûment préalablement fondu.

Dans la forme de mise en oeuvre représentée, le matelas de jonction 17 obtenu comporte, outre la portée 25, un épaulement 40, qui s'étend perpendiculairement à l'axe A de l'ensemble, et, au-delà de cet épaulement 40, un épanouissement 41 dont la surface latérale 42 est globalement tronconique, en allant en divergeant à compter de l'épaulement 40.

Quoi qu'il en soit, il est fait en sorte, suivant l'invention, que le matelas de jonction 17 ainsi établi entre la pré-molette 15 et la lentille optique 10 à équiper enserre périphériquement, en l'enrobant, l'embase 16 de la pré-molette 15, en formant annulairement autour de cette embase 16 la portée 25 propre à l'emprise de l'outil d'entraînement 12.

Conjointement, il est préférentiellement fait en sorte que, parallèlement à l'axe A de l'ensemble, cette portée 25 s'étende immédiatement à compter de la superstructure 18 de la pré-molette 15, à ras avec celle-ci.

Autrement dit, il est préférentiellement fait en sorte que la portée 25 s'étende jusqu'à l'arête 27 que l'embase 16 forme avec la superstructure 18, en étant ainsi en quelque sorte en continuité avec cette dernière.

Dans la variante de réalisation représentée sur la figure 6, l'embase 16 de la pré-molette 15 présente, en creux, sur sa surface inférieure 28, un dégagement 43, qui est entièrement circonscrit annulairement par sa périphérie, et qui est borgne.

Dans le cas où la cambrure de la lentille optique 10 à traiter est accentuée, il en résulte avantageusement, à quantité égale de métal mise en oeuvre, un certain gain de place.

Bien entendu, la présente invention ne se limite pas aux formes de réalisation décrites et représentées, mais englobe toute variante d'exécution, notamment en ce qui concerne le nombre et/ou la configuration des entailles préférentiellement prévues sur la surface latérale de l'embase de la pré-molette.

## Revendications

1. Pré-molette pour le glantage d'une lentille optique, du genre comportant, d'une part, une embase (16), par laquelle elle est destinée à être calée en rotation sur la lentille optique (10) à usiner, par l'intermédiaire d'un matelas de jonction (17) en métal à bas point de fusion fondu in situ, et, d'autre part, une superstructure (18), par laquelle elle est apte à être coiffée par un outil d'entraînement (12), caractérisée en ce que l'embase (16) est périphériquement en retrait vis-à-vis de la superstructure (18).

2. Pré-molette suivant la revendication 1, caractérisée en ce que, formant une arête (27) avec la surface latérale (20) de la superstructure (18), la surface latérale (26) de l'embase (16) comporte, à compter de cette arête (27), un premier tronçon (26A), qui est globalement tronconique, et qui va en convergeant en direction de sa surface inférieure (28), et un deuxième tronçon (26B), qui est également globalement tronconique, mais qui, au contraire du premier, va en divergeant en direction de ladite surface inférieure (28).

3. Pré-molette suivant la revendication 2, caractérisée en ce que la surface latérale (26) de l'embase (16) comporte un troisième tronçon (26C), qui, globalement cylindrique, s'étend jusqu'à sa surface inférieure (28).

4. Pré-molette suivant l'une quelconque des revendications 1 à 3, caractérisée en ce que l'embase (16) comporte, en creux, sur sa surface latérale (26), au moins une entaille (29).

5. Pré-molette suivant les revendications 2 et 4, prises conjointement, caractérisée en ce que parallèlement à l'axe (A) de l'ensemble, l'entaille (29) ne prend naissance qu'à distance de l'arête (27) que l'embase (16) forme avec la superstructure (18).

6. Pré-molette suivant l'une quelconque des revendications 4, 5, caractérisée en ce que, parallèlement à l'axe (A) de l'ensemble, l'entaille (29) s'étend jusqu'à la surface inférieure (28) de l'embase (16), en mordant sur cette surface inférieure (28).

7. Pré-molette suivant l'une quelconque des revendications 4 à 6, caractérisée en ce que l'embase (16) comporte plusieurs entailles (29) réparties circulairement.

8. Pré-molette suivant l'une quelconque des revendications 1 à 7, caractérisée en ce que la surface inférieure (28) de l'embase (16) est plate.

9. Pré-molette suivant l'une quelconque des revendications 1 à 7, caractérisée en ce que, l'embase (16) présentant en creux sur sa surface inférieure (28) un dégagement (43) entièrement circonscrit annulairement par sa périphérie, ce dégagement (43) est borgne.

10. Pré-molette suivant l'une quelconque des revendications 1 à 9, caractérisée en ce que, la superstructure (18) présentant en creux sur sa surface supérieure (21) un dégagement (23) entièrement circonscrit annulairement par sa périphérie, ce dégagement (23) est borgne.

11. Pré-molette suivant l'une quelconque des revendications 1 à 10, caractérisée en ce qu'elle comporte un repère d'orientation angulaire (33).

12. Pré-molette suivant la revendication 11, caractérisée en ce que, la superstructure (18) présentant en creux sur sa surface supérieure (21) une saignée diamétrale (24), le repère d'orientation angulaire (33) est formé par une rainure écartée angulairement de cette saignée diamétrale (24).

13. Procédé pour la mise en oeuvre d'un bloc de préhension comportant une pré-molette conforme à l'une quelconque des revendications 1 à 12, du genre suivant lequel on établit entre cette pré-molette (15) et la lentille optique (10) à équiper, pour son calage en rotation sur celle-ci, un matelas de jonction (17) en métal à bas point de fusion fondu in situ, caractérisé en ce qu'il est fait en sorte que ce matelas de jonction (17) enserre périphériquement l'embase (16) de la pré-molette (15) en formant annulairement autour de cette embase (16) une portée (25) propre à l'emprise d'un outil d'entraînement (12).

14. Procédé suivant la revendication 13, caractérisé en ce qu'il est fait en sorte que, parallèlement à l'axe (A) de l'ensemble, la portée (25) du matelas de jonction (17) s'étende immédiatement à compter de la superstructure (18) de la pré-molette (15), à ras avec celle-ci.

## Claims

1. A pre-disc for block application to an optical lens, of the kind comprising on the one hand a base (16) by means of which it is intended to be non-rotatably fixed on the optical lens (10) to be machined, by way of a connection pad (17) of metal with a low melting point which is melted in situ and, on the other hand, a superstructure (18) by means of which it is capable of being capped by a drive tool (12) characterised in that the base (16) is peripherally in set-back relationship with respect to the superstructure (18).

2. A pre-disc according to claim 1 characterised in that, forming an edge (27) with the lateral surface (20) of the superstructure (18), the lateral surface (26) of the base (16) comprises, from said edge (27), a first portion (26A) which is generally frustoconical and which converges in the direction of its lower surface (28) and a second portion (26B) which is also generally frustoconical but which in contrast to the first diverges in the direction of said lower surface (28).

3. A pre-disc according to claim 2 characterised in that the lateral surface (26) of the base (16) comprises a third portion (26C) which being generally cylindrical extends to its lower surface (28).

4. A pre-disc according to any one of claims 1 to 3 characterised in that the base (16) comprises at least one notch (29) in recessed relationship in its lateral surface (26).

5. A pre-disc according to claims 2 and 4 in combination characterised in that in parallel relationship to the axis (A) of the assembly the notch (29) begins only at a spacing from the edge (27) that the base (16) forms with the superstructure (18).

6. A pre-disc according to either one of claims 4 and 5 characterised in that in parallel relationship with the axis (A) of the assembly the notch (29) extends to the lower surface (28) of the base (16), while engaging on to said lower surface (28).

7. A pre-disc according to any one of claims 4 to 6 characterised in that the base (16) comprises a plurality of circularly distributed notches (29).

8. A pre-disc according to any one of claims 1 to 7 characterised in that the lower surface (28) of the base (16) is flat.

9. A pre-disc according to any one of claims 1 to 7 characterised in that, the base (16) having in recessed relationship in its lower surface (28) a depression (43) which is entirely circumscribed in an annular configuration by its periphery, said depression (43) is blind.

10. A pre-disc according to any one of claims 1 to 9 characterised in that, the superstructure (18) having in recessed relationship in its upper surface (21) a depression (23) which is entirely circumscribed in an annular configuration by its periphery, said depression (23) is blind.

11. A pre-disc according to any one of claims 1 to 10 characterised in that it comprises an angular orientation marking (33).

12. A pre-disc according to claim 11 characterised in that, the superstructure (18) having a diametral groove (24) in recessed relationship in its upper surface (21), the angular orientation marking (33) is formed by a slot which is angularly displaced from said diametral groove (24).

13. A process for using a gripping block comprising a pre-disc according to any one of claims 1 to 12 of the kind wherein a connection pad (17) of metal with a low melting point which is melted in situ is established between said pre-disc (15) and the optical lens (10) to be fitted, for non-rotatably fixing it thereto, characterised in that the procedure is such that said connection pad (17) peripherally encloses the base (16) of the pre-disc (15), forming annularly around said base (16) a surface (25) suitable for the engagement of a drive tool (12).

14. A process according to claim 13 characterised in that the procedure is such that in parallel relationship to the axis (A) of the assembly the surface (25) of the connection pad (17) extends immediately from the superstructure (18) of the pre-disc (15) level with same.

## Patentansprüche

1. Aufnahmewerkzeug zum Bearbeiten einer optischen Linse der Art, umfassend einerseits eine Fuß- bzw. Auflageplatte (16), durch welche es bestimmt ist, auf der zu bearbeitenden optischen Linse (10) zur Rotation mittels einer Verbindungsmatte bzw. eines Verbindungsstücks (17) aus in situ geschmolzenem bzw. gegossenem Metall mit einem niedrigen Schmelzpunkt festgelegt zu werden, und andererseits einen Überbau (18), durch welchen es fähig ist, durch ein Antriebswerkzeug (12) überdeckt bzw. abgedeckt zu werden, dadurch gekennzeichnet, daß die Fuß- bzw. Auflageplatte (16) in Umfangsrichtung in bezug auf den Überbau (18) zurückspringend ist.

2. Aufnahmewerkzeug nach Anspruch 1, dadurch gekennzeichnet, daß, indem mit der seitlichen Oberfläche (20) des Überbaus (18) eine Kante bzw. ein Rand (27) ausgebildet ist, die seitliche Oberfläche (26) der Fuß- bzw. Auflageplatte (16) ausgehend von dieser Kante (27) einen ersten Abschnitt (26A), der im wesentlichen kegelstumpfförmig ist und welcher in Richtung zu seiner unteren Oberfläche (28) konvergiert bzw. zusammenläuft, und einen zweiten Abschnitt (26B) umfaßt, der ebenfalls im wesentlichen kegelstumpfförmig ist, welcher jedoch im Gegensatz zu dem ersten in Richtung zu der unteren Oberfläche (28) divergierend bzw. sich aufweitend ist.

3. Aufnahmewerkzeug nach Anspruch 2, dadurch gekennzeichnet, daß die seitliche Oberfläche (26) der Fuß- bzw. Auflageplatte (16) einen dritten Abschnitt (26C) umfaßt, welcher im wesentlichen zylindrisch ist und sich bis zu seiner unteren Oberfläche (28) erstreckt.

4. Aufnahmewerkzeug nach einem der Ansprüche 1 bis 3, dadurch gekennzeichnet, daß die Fuß- bzw. Auflageplatte (16) vertieft auf ihrer seitlichen Oberfläche (26) wenigstens eine Kerbe bzw. Ausnehmung (29) umfaßt.

5. Aufnahmewerkzeug nach den Ansprüchen 2 und 4, dadurch gekennzeichnet, daß parallel zur Achse (A) der Gesamtheit die Ausnehmung bzw. Kerbe (29) nur in einem Abstand von der Kante (27), welchen die Fußplatte (16) mit dem Überbau (18) ausbildet, ihren Ausgang nimmt.

6. Aufnahmewerkzeug nach einem der Ansprüche 4 oder 5, dadurch gekennzeichnet, daß parallel zu der Achse (A) der Gesamtheit die Ausnehmung bzw. Kerbe (29) sich bis zu der unteren Oberfläche (28) der Fuß- bzw. Auflageplatte (16) erstreckt, indem sie auf dieser unteren Oberfläche (28) einschneidet.

7. Aufnahmewerkzeug nach einem der Ansprüche 4 bis 6, dadurch gekennzeichnet, daß die Fuß- bzw. Auflageplatte (16) mehrere kreisförmig verteilte Ausnehmungen bzw. Kerben (29) umfaßt.

8. Aufnahmewerkzeug nach einem der Ansprüche 1 bis 7, dadurch gekennzeichnet, daß die untere Oberfläche (28) der Fuß- bzw. Auflageplatte (16) eben ist.

9. Aufnahmewerkzeug nach einem der Ansprüche 1 bis 7, dadurch gekennzeichnet, daß die Fuß- bzw. Auflageplatte (16) vertieft an ihrer unteren Oberfläche (28) eine vollständig kreisförmig durch ihren Umfang umschriebene Vertiefung (43) aufweist, welche Vertiefung (43) blind bzw. unecht ist.

10. Aufnahmewerkzeug nach einem der Ansprüche 1 bis 9, dadurch gekennzeichnet, daß der Überbau (18) vertieft an seiner oberen Oberfläche (21) eine vollständig kreisförmig durch seinen Umfang umschriebene Vertiefung (23) aufweist, welche Vertiefung (23) blind bzw. unecht ist.

11. Aufnahmewerkzeug nach einem der Ansprüche 1 bis 10, dadurch gekennzeichnet, daß es eine Markierung mit winkeliger Ausrichtung bzw. Winkelmarkierung (33) umfaßt.

12. Aufnahmewerkzeug nach Anspruch 11, dadurch gekennzeichnet, daß der Überbau (18) vertieft auf seiner oberen Oberfläche einen Quereinschnitt (24) aufweist, wobei die Winkelmarkierung (33) durch eine von diesem Quereinschnitt (24) um einen Winkel beabstandete Rinne gebildet ist.

13. Verfahren zur Verwendung eines Greifblocks, umfassend ein Aufnahmewerkzeug in Übereinstimmung mit einem der Ansprüche 1 bis 12 der Art, gemäß welcher zwischen diesem Aufnahmewerkzeug (15) und der auszustattenden optischen Linse (10) für seine Rotationsfestlegung auf dieser eine Verbindungsmatte bzw. ein Verbindungsstück (17) aus in situ geschmolzenem bzw. gegossenem Metall mit niedrigem Schmelzpunkt angeordnet wird, dadurch gekennzeichnet, daß es derart durchgeführt wird, daß die Verbindungsmatte (17) in Umfangsrichtung die Fuß- bzw. Auflageplatte (16) des Aufnahmewerkzeugs (15) einspannt, indem ringförmig um diese Fuß- bzw. Auflageplatte (16) eine Kante bzw. ein Bereich (25) ausgebildet wird, die (der) für ein Angreifen eines Antriebswerkzeugs (12) geeignet ist.

14. Verfahren nach Anspruch 13, dadurch gekennzeichnet, daß es derart ist, daß sich parallel zur Achse (A) der Gesamtheit die Kante bzw. der Bereich (25) der Verbindungsmatte (17) unmittelbar ausgehend von dem Überbau (18) des Aufnahmewerkzeugs (15) auf gleicher Höhe mit diesem erstreckt.
